# EUROPÄISCHE PATENTSCHRIFT

(11) **EP 3 311 932 B1**
(45) Veröffentlichungstag und Bekanntmachung des Hinweises auf die Patenterteilung: **17.07.2024**
(21) Anmeldenummer: 16195127.2
(22) Anmeldetag: 21.10.2016
(51) Int. Cl.: B21D 5/08

(54) **PROFILIERMASCHINE UND KUPPELVORRICHTUNG FÜR EINE SOLCHE SOWIE ANKUPPELVERFAHREN**
ROLL FORMING MACHINE AND COUPLING DEVICE THEREFOR, AND COUPLING METHOD THEREFOR
MACHINE À PROFILER ET DISPOSITIF D'ACCOUPLEMENT POUR UNE TELLE MACHINE ET PROCÉDÉ D'ACCOUPLEMENT

(43) Veröffentlichungstag der Anmeldung: 25.04.2018
(73) Patentinhaber: DREISTERN GmbH & Co.KG, 79650 Schopfheim (DE)
(72) Erfinder: GANTER, Wolfgang, 79585 Steinen (DE); KALTENBACH, Robin, 79541 Lörrach-Haagen (DE)
(74) Vertreter: LBP Lemcke, Brommer & Partner Patentanwälte mbB

(56) Entgegenhaltungen:
- EP-A1- 2 251 110
- EP-B1- 0 365 976
- EP-B1- 2 452 760
- WO-A1-95/09060
- WO-A2-2015/085340

## Beschreibung

Die Erfindung betrifft eine Kuppelvorrichtung für eine Profiliermaschine zum Anund Abkuppeln eines Antriebssystems nach den Oberbegriffen der Ansprüche 1 und 2, eine Profiliermaschine nach dem Oberbegriff des Anspruchs 7 sowie ein Verfahren zum Ankuppeln eines Antriebssystems.

Eine Profiliermaschine der vorliegenden Art umfasst eine Mehrzahl von Rollumformwerkzeugen, die zum sukzessiven Längsumformen eines Metallbands oder Ausgangsprofils in ein Profil oder Rohr dienen. Zumindest ein Teil dieser Rollumformwerkzeuge ist zu mehreren Werkzeuggruppen zusammengefasst, die in Arbeitsrichtung hintereinander angeordnet und jeweils in einem Gerüst gehalten sind. Die Gerüste mit den Werkzeuggruppen bilden Umformstationen, die vom Metallband oder Ausgangsprofil sukzessive durchlaufen werden.

Zumindest ein Teil der in einer Umformstation angeordneten Rollumformwerkzeuge sitzt auf Arbeitswellen, die im Gerüst gelagert sind und seitlich aus dem Gerüst herausführende Kupplungsgegenstücke aufweisen. An diese Kupplungsgegenstücke wird ein Antriebssystem angekuppelt, um ein Drehmoment auf die Arbeitswellen aufzubringen und die entsprechenden Rollumformwerkzeuge anzutreiben.

Profiliermaschinen sind in der Lage, aus einem Metallband oder einem Ausgangsprofil quasi endlos Profile oder Rohre unterschiedlichster Querschnittsformen zu fertigen. Je nach Profilform kommen hierfür eine Vielzahl von Rollumformwerkzeugen zum Einsatz, die in typischerweise 20 bis 30 in Linie hintereinander angeordneten Umformstationen gruppenweise zusammengefasst sind. Wenn auf ein und derselben Profiliermaschine nun eine andere Profilform produziert werden soll, muss dementsprechend eine Vielzahl von Rollumformwerkzeugen ausgewechselt werden. Um hierfür nicht die Gerüste der einzelnen Umformstationen in der Maschine demontieren zu müssen, ist bei einer Profiliermaschine, wie sie aus der EP 0 365 976 B1 bekannt ist, zwischen den Umformstationen und dem Antriebssystem jeweils ein Kupplungsständer vorgesehen, der die Arbeitswellen ein- und auskuppeln kann, so dass die Rollformwerkzeuge mitsamt ihren Arbeitswellen als Baueinheit ausgetauscht werden können, und zwar ohne das Gerüst gegenüber dem Maschinenuntergestell oder gegenüber einer Gerüst-Trägerplatte verschieben zu müssen. Ein Austausch der Rollformwerkzeuge ohne anschließende langwierige Justierarbeiten, insbesondere in zu den Arbeitswellen achsparalleler Richtung, ist durch das vorherige Abkuppeln des Antriebssystems möglich. Dies spart Zeit beim Umrüsten einer Profiliermaschine auf eine andere Profilform und vermindert damit nachteilige Produktionsstillstände.

Bei der aus der EP 0 365 976 B1 bekannten Profiliermaschine sind neben den Gerüsten mit den Werkzeuggruppen Kupplungsständer vorgesehen, die einerseits an die aus den Gerüsten herausführenden Kupplungsgegenstücke der Arbeitswellen angekuppelt werden und andererseits Anschlüsse für das Antriebssystem der Profiliermaschine aufweisen. Hierbei werden üblicherweise Gelenkwellen verwendet, die das Drehmoment vom Antriebssystem auf die Anschlüsse des Kupplungsständers übertragen, wo es an die angekuppelten Arbeitswellen weitergegeben wird.

Um bei solchen Profiliermaschinen die Arbeitswellen der Umformstationen vom Antriebssystem abkuppeln oder an dieses ankuppeln zu können, ist es aus diesem Stand der Technik bekannt, dass die Kupplungsständer zu den Gerüsten hin oder von diesen weg bewegbar ausgebildet werden, so dass die Kupplungsgegenstücke der Arbeitswellen und Kupplungselemente am Kupplungsständer wahlweise in Eingriff kommen oder aus ihrem Eingriff herausgenommen werden. Normalerweise ist hierzu eine axiale Verschiebung nötig. Zwischen dem Antriebssystem der Profiliermaschine und den Kupplungsständern erfolgt die Drehmomentübertragung daher üblicherweise mittels längenveränderlicher Gelenkwellen.

Um die in der EP 0 365 976 B1 gestellte Aufgabe zu lösen, Rollumformwerkzeug-Paare in den Umformstationen schnell und vollautomatisch auswechseln zu können, so dass die Stillstandzeit der Profiliermaschine auf ein Minimum begrenzt wird und dennoch nacheinander Profile unterschiedlichster Querschnitte hergestellt werden können, wurde dort vorgeschlagen, seitlich bewegbare Kupplungsständer gemeinsam von den Umformrollen weg zu verschieben, um die Arbeitswellen freizugeben. Nach dem Auswechseln derselben werden die Kupplungsständer wieder bis fast an ihre eingekuppelte Ausgangsstellung an die Umformstationen herangefahren und die gegebenenfalls veränderte Einbauhöhe der Arbeitswellen ermittelt. Sodann werden die Kupplungsstücke auf den Kupplungsständern vertikal verfahren, um deren Höhe auf die Höhe der jeweiligen Arbeitswelle anzupassen. Danach werden die Kupplungsständer weiter gemeinsam an die Umformstationen herangefahren, um die Kupplungselemente in Eingriff zu bringen, wodurch der Ankuppelvorgang beendet wird. Hierbei wird entweder ein Getriebeblock des Antriebssystems mit den Kupplungsständern mitbewegt, oder der sich verändernde Abstand zwischen den Kupplungsständern und dem Antriebssystem wird von längenveränderlichen Gelenkwellen ausgeglichen.

Insbesondere in Erprobungsphasen einer Profiliermaschine ist es nun oft wünschenswert, einzelne Umformstationen antriebslos zu stellen, was im Stand der Technik allerdings nur dadurch erzielt werden kann, dass die Kupplungsstücke in den entsprechenden Kupplungsständern durch Leerhülsen ersetzt werden, die kein Drehmoment auf die Arbeitswellen übertragen.

Zur Lösung dieses Problems ist in der EP 2 452 760 B1, die eine Kuppelvorrichtung nach den Oberbegriffen der Ansprüche 1 und 2 und eine Profiliermaschine nach dem Oberbegriff des Anspruchs 7 offenbart, vorgeschlagen worden, die Kupplungsständer in jeweils mindestens zwei Kupplungsabschnitte aufzuteilen, die unabhängig voneinander bewegt werden können. Der eigentliche Kupplungsständer besteht dann nur noch aus einem Tragelement, das neben dem zugeordneten Gerüst ortsfest angeordnet ist, und an dem die Kupplungsabschnitte separat bewegbar gehalten sind.

Ausgehend von diesem Stand der Technik liegt der vorliegenden Erfindung die Aufgabe zugrunde, eine Profiliermaschine und insbesondere deren Kuppelvorrichtung hinsichtlich ihrer Flexibilität weiter zu verbessern und insbesondere ein Nachrüsten der Kuppelvorrichtung an Profiliermaschinen zu vereinfachen.

Gelöst ist diese Aufgabe durch eine Kuppelvorrichtung mit den Merkmalen des Anspruchs 1 oder mit den Merkmalen des Anspruchs 2, durch eine Profiliermaschine mit den Merkmalen des Anspruchs 7 sowie durch ein Verfahren mit den Merkmalen des Anspruchs 8. Bevorzugte Weiterbildungen der Erfindung sind in den Ansprüchen 3 bis 6 niedergelegt.

Eine erfindungsgemäße Kuppelvorrichtung für eine Profiliermaschine, die eine Mehrzahl von auf Arbeitswellen angeordneten Rollumformwerkzeugen zum sukzessiven Längsumformen eines Metallbands oder Ausgangsprofils in ein Profil oder Rohr aufweist und die zum An- und Abkuppeln eines Antriebssystems an und von zumindest einem Teil der Arbeitswellen dient, enthält, wie an sich bekannt, mindestens eine längenveränderliche Gelenkwelle zum Übertragen eines Drehmoments vom Antriebssystem an eine Arbeitswelle, wobei die Gelenkwelle auf einer Antriebsseite mit dem Antriebssystem torsionssteif verbunden und auf einer Abtriebsseite mit einem Kupplungselement versehen ist.

Die Kuppelvorrichtung enthält jedoch keinen Kupplungsständer mehr, der jeweils einem Gerüst fest zugeordnet ist. Vielmehr kann das Kupplungselement an der Antriebsseite der Gelenkwelle mittels einer im Wesentlichen axialen Bewegung direkt mit einem Kupplungsgegenstück an der Arbeitswelle in Eingriff gebracht oder aus diesem Eingriff herausgenommen werden. Die axiale Bewegung versteht sich hierbei bezüglich der Achse der jeweiligen Arbeitswelle, an die das Kupplungselement der Gelenkwelle angekuppelt wird.

Für das An- und Abkuppeln des Kupplungselements, das an der Abtriebsseite der Gelenkwelle sitzt, ist die Kuppelvorrichtung mit einer Halterung versehen, die dem Antriebssystem zugeordnet und an diesem direkt oder indirekt befestigt ist. Diese Halterung ist mit einer Bewegungsvorrichtung zum axialen Bewegen des Kupplungselements versehen, wobei das Kupplungselement direkt oder indirekt an dieser Bewegungsvorrichtung angebracht ist.

Dadurch, dass die Halterung mit der Bewegungsvorrichtung, die für die An- und Abkuppelbewegung des Kupplungselements der Gelenkwelle an das und vom Kupplungsgegenstück der Arbeitswelle sorgt, dem Antriebssystem zugeordnet ist, kann nicht nur der herkömmliche Kupplungsständer entfallen, was bereits eine konstruktive Vereinfachung der Kuppelvorrichtung mit sich bringt. Die erfindungsgemäße Lösung ermöglicht es vielmehr auch, Gelenkwellen einzeln an Arbeitswellen anzukuppeln oder von diesen abzukuppeln. Dies ist zwar nach dem Stand der Technik gemäß der EP 2 452 760 B1 ebenfalls möglich, jedoch kann eine erfindungsgemäße Kuppelvorrichtung problemlos auch bei solchen Profiliermaschinen nachgerüstet werden, die herkömmliche, einteilige Kupplungsständer oder gar keine Kupplungsständer aufweisen.

Als weiterer Vorteil der erfindungsgemäßen Lösung, die ohne Kupplungsständer auskommt, kann die Kuppelvorrichtung beispielsweise an einem Gerüst bzw. einer Umformstation mit wenigen Handgriffen entfernt werden, um Bauraum für weitere Applikationen wie zum Beispiel multifunktionale Wechseleinheiten zu gewinnen.

Das Kupplungsgegenstück an der Arbeitswelle und das Kupplungselement an der Abtriebsseite der Gelenkwelle, die torsionssteif aneinander angekuppelt werden sollen, sind einerseits als Kupplungszapfen und andererseits als Kupplungshülse ausgebildet, die mittels einer Axialbewegung formschlüssig aufeinander steckbar sind, beispielsweise indem der Kupplungszapfen als Vielkeil ausgebildet ist, der von der Kupplungshülse formschlüssig aufgenommen wird.

Im Betrieb einer Profiliermaschine ist es nicht unüblich, zwischen einem Abkuppeln des Antriebssystems von einer Umformstation und einem Wiederankuppeln die vertikale Position der anzukuppelnden Arbeitswellen zu verändern. Dies ist insbesondere dann der Fall, wenn die Rollumformwerkzeuge ausgewechselt worden sind, oder wenn ein anderes Material profiliert wird. Auch Einricht- und Nachjustierarbeiten führen zu veränderten vertikalen Positionen der Arbeitswellen.

Um nun die erfindungsgemäße Kuppelvorrichtung an Arbeitswellen ankuppeln zu können, deren vertikale Position verändert worden ist, ist die Bewegungsvorrichtung zum axialen Bewegen des Kupplungselements erfindungsgemäß auch für ein Bewegen des Kupplungselements in mindestens einer zur axialen Richtung orthogonalen Richtung vorgesehen, insbesondere also in vertikaler Richtung.

Die Bewegungsvorrichtung der erfindungsgemäßen Kuppelvorrichtung weist bevorzugt zumindest einen Horizontalschlitten und einen Vertikalschlitten auf, um axiale bzw. horizontale Bewegungen und vertikale Bewegungen durchführen zu können.

Erfindungsgemäß wird die Kupplungshülse mit einem Zentrierelement versehen, das eine Gleitfläche aufweist, welche zumindest den potentiellen Bewegungsweg des Kupplungselements in der zur axialen Richtung orthogonalen Richtung überdeckt. Wenn die Kupplungshülse an der Abtriebsseite der Gelenkwelle angeordnet ist, trägt die Gelenkwelle das Zentrierelement. Wenn umgekehrt das Kupplungsgegenstück an der Arbeitswelle als Kupplungshülse ausgebildet ist, trägt dieses das Zentrierelement.

Aufgrund der erfindungsgemäßen Abmessung der Gleitfläche trifft der Kupplungszapfen bei einer axialen Ankuppelbewegung der Abtriebsseite der Gelenkwelle immer auf die Gleitfläche des Zentrierelements auf, wenn sich die Positionen des Kupplungselements und des Kupplungsgegenstücks bzw. des Kupplungszapfens und der Kupplungshülse nicht ohnehin entsprechen, also beispielsweise dann, wenn die vertikale Position der Arbeitswelle verändert worden ist. Durch einfaches Bewegen des Kupplungselements an der Abtriebsseite der Gelenkwelle in der zur axialen Richtung orthogonalen Richtung können der Kupplungszapfen und die Kupplungshülse dann in Eingriff gebracht werden, da der Kupplungszapfen entlang der Gleitfläche gleitet, bis er in die richtige Position für einen Eingriff in die Kupplungshülse gelangt.

Hierzu wird bevorzugt das erfindungsgemäße Verfahren durchgeführt, wonach das Kupplungselement an der Abtriebsseite der Gelenkwelle an einen Endanschlag der orthogonal zur axialen Richtung gerichteten Bewegungsachse gebracht und dann axial an das Kupplungsgegenstück herangefahren wird, bis die Gleitfläche des Zentrierelements an den Kupplungszapfen, also entweder das Kupplungselement oder das Kupplungsgegenstück, anschlägt. Sodann wird das Kupplungselement so lange orthogonal zur axialen Richtung bewegt, bis das Kupplungselement und das Kupplungsgegenstück fluchten.

Es ist erfindungsgemäß besonders bevorzugt, wenn die Bewegungsvorrichtung mit pneumatischen Antrieben, insbesondere pneumatischen Kolben-Zylinder-Einheiten versehen ist. Pneumatische Antriebe bieten im vorliegenden Zusammenhang den großen Vorteil, dass sie federnde Eigenschaften haben. Insofern muss zum Durchführen des erfindungsgemäßen Verfahrens also keine Anschlagserkennung für die axiale Bewegung vorhanden sein, sondern die axiale Ankuppelbewegung kann auch dann durchgeführt werden, wenn der Kupplungszapfen nicht in die Kupplungshülse eingreift, sondern an der Gleitfläche des Zentrierelements anschlägt. Der Kupplungszapfen steht dann aufgrund der federnden Eigenschaften des pneumatischen Antriebs relativ zum Zentrierelement unter elastischer Vorspannung und greift dann automatisch in die Kupplungshülse ein, sobald er die richtige Position erreicht hat.

In Ergänzung des erfindungsgemäßen Verfahrens kann es vorgesehen sein, dass die Bewegungsvorrichtung für das Kupplungselement bedarfsweise handbetätigbar ist. Denn auch dann, wenn ein vollautomatisches Ankuppeln möglich ist, wie dies die vorliegende Erfindung gewährleistet, kann es vorteilhaft sein, die axiale und insbesondere die vertikale Bewegung des Kupplungselements von Hand und "auf Sicht" durchzuführen, insbesondere beim Einrichten einer Profiliermaschine oder zu Versuchszwecken.

Die Verwendung von pneumatischen Antrieben ist schließlich auch deswegen vorteilhaft, weil beim Ankuppeln mit Kupplungshülsen nicht gewährleistet ist, dass sich diese in einer Rotationswinkelstellung befinden, in der sie in einen in Rotationsrichtung formschlüssigen Eingriff gelangen können. Denn wenn die Kupplungszapfen und Kupplungshülsen beim Ankuppeln in einer Rotationswinkelstellung aufeinander treffen, in der sie nicht ineinandergreifen können, führt dies zu einer Störung im Ankuppelvorgang. Aufgrund der durch den pneumatischen Antrieb erzeugten elastischen Federkraft sind entweder der Kupplungszapfen oder die Kupplungshülse federbelastet axial nachgiebig, so dass sie bei einem in Rotationsrichtung versetzten Aufeinandertreffen axial nachgeben können, ohne eine Störung des Einkuppelvorgangs zu verursachen. Beim Anlaufen des Antriebssystems oder durch ein kurzes Betätigen desselben verändern sich die Rotationswinkelstellungen der Kupplungszapfen und Kupplungshülsen zueinander, so dass in demjenigen Zeitpunkt, in dem ein Formschluss möglich ist, die Federkraft des federbelasteten Elements für ein Einrücken desselben in den Formschluss sorgt.

Auch beim Abkuppeln kommt es vor, dass die Kupplungszapfen nicht aus den Kupplungshülsen gelöst werden können, da sie in Rotationsrichtung gegeneinander verspannt sind. Dies kann insbesondere dann der Fall sein, wenn Umformstationen vom Antriebssystem abgekuppelt werden sollen, in denen sich ein Band oder Profil befindet. Hier verhindert der pneumatische Antrieb und dessen federelastische Eigenschaft, dass Teile der Kuppelvorrichtung überlastet werden. Denn auch in diesem Fall bringt der pneumatische Antrieb lediglich eine federnde Vorspannung auf das Kupplungselement an der Abtriebsseite der Gelenkwelle auf, so dass dieses sich erst dann bewegt, wenn sich der Kupplungszapfen und die Kupplungshülse voneinander lösen, beispielsweise durch kurzes Reversieren des Antriebssystems oder auch durch eine manuell aufgebrachte Erschütterung.

Die Gelenkwellen und die Halterung der erfindungsgemäßen Kuppelvorrichtung sind bevorzugt lösbar am Antriebssystem befestigt. Dies ermöglicht ein leichtes Entfernen der Halterung und der Gelenkwellen, um Bauraum für andere Applikationen zu schaffen, ohne das Antriebssystem bewegen zu müssen.

Die erfindungsgemäße Profiliermaschine zeichnet sich schließlich dadurch aus, dass sie eine erfindungsgemäße Kuppelvorrichtung aufweist.

Ein Ausführungsbeispiel für eine erfindungsgemäße Kuppelvorrichtung wird im Folgenden anhand der beigefügten Zeichnungen näher beschrieben und erläutert. Es zeigen:
- Figur 1: eine schematische Darstellung eines Querschnitts einer Profiliermaschine mit Ansicht auf eine Umformstation;
- Figur 2: eine isometrische Darstellung dieser und einer benachbarten Umformstation;
- Figur 3: die erfindungsgemäß ausgestaltete Kuppelvorrichtung für die Umformstation aus Figur 1.

Die Figuren 1 und 2 zeigen in einem schematischen Querschnitt bzw. in einer isometrischen Ansicht denselben Teil einer erfindungsgemäß ausgestalteten Profiliermaschine. Es handelt sich um eine Umformstation, bestehend aus einem Gerüst 1 sowie einer oberen Arbeitswelle 2 und einer unteren Arbeitswelle 3, die im Gerüst 1 gelagert sind. Die Arbeitswellen 2, 3 dienen zur Aufnahme von Rollumformwerkzeugen (nicht dargestellt). Das Gerüst 1 ist ortsfest an einem Maschinengestell 4 befestigt. Mittels einer Höhenverstellung 5 können die Arbeitswellen 2, 3 im Gerüst 1 vertikal verschoben werden, um sie insbesondere mit unterschiedlichen Rollumformwerkzeugen bestücken zu können.

Stirnseitig sind die Arbeitswellen 2, 3 mit seitlich aus dem Gerüst 1 herausführenden Kupplungsgegenstücken 6 versehen, die vorliegend als Kupplungszapfen 7 mit Vielkeil ausgebildet sind.

In der stirnseitigen Verlängerung der Arbeitswellen 2, 3 ist ein Getriebeblock 8 eines Antriebssystems 9 angeordnet. Auf diesem Getriebeblock 8 sitzen eine obere Gelenkwelle 10 und eine untere Gelenkwelle 11, um ein Drehmoment vom Antriebssystem 9 bzw. vom Getriebeblock 8 auf die oberen und unteren Arbeitswellen 2, 3 zu übertragen. Die Gelenkwellen 10, 11 sind teleskopartig längenveränderlich und können naturgemäß unabhängig von ihrer Länge und Winkelstellung ein Drehmoment von einer Antriebsseite 12 auf eine Abtriebsseite 13 übertragen. An der Abtriebsseite 13 sind die Gelenkwellen 10, 11 mit jeweils einem Kupplungselement 14 versehen, das vorliegend als Kupplungshülse 15 ausgestaltet ist.

Die Kupplungselemente 14 der Gelenkwellen 10, 11 sind jeweils an einem Vertikalschlitten 16 befestigt, der seinerseits auf einem Horizontalschlitten 17 sitzt (hier verdeckt, in Figur 3 dargestellt). Der Horizontalschlitten 17 ist an einer Halterung 18 angebracht, die ihrerseits am Antriebssystem 9 bzw. am Getriebeblock 8 lösbar befestigt ist. Der Vertikalschlitten 16 ist mittels eines Vertikalantriebs 19 auf und ab bewegbar, während der Horizontalschlitten 17 mittels eines Horizontalantriebs 20 (Figur 3) axial, also zu den Arbeitswellen 2, 3 hin und von diesen weg bewegbar ist. Beide Antriebe, der Vertikalantrieb 19 und der Horizontalantrieb 20, sind pneumatische Kolben-Zylinder-Einheiten. Sie sorgen dafür, dass die Kupplungselemente 14 an der Abtriebsseite 13 der Gelenkwellen 10, 11 sowohl axial als auch vertikal, also orthogonal zur axialen Richtung, bewegt werden können.

Wie anhand Figur 2 besser zu erkennen ist, tragen die Gelenkwellen 10, 11 an ihrer Abtriebsseite 13 nicht nur Kupplungselemente 14, vorliegend als Kupplungshülsen 15 ausgebildet, sondern außerdem auch Zentrierelemente 21 mit jeweils einer Gleitfläche 22, die vorliegend im Wesentlichen eben ist. Das Zentrierelement 21 der oberen Gelenkwelle 10 weist eine vertikal besonders lange Gleitfläche 22 auf, da die obere Arbeitswelle 2 im vorliegenden Ausführungsbeispiel gegenüber der unteren Arbeitswelle 3 einen größeren vertikalen Verschiebebereich besitzt. Die untere Arbeitswelle 3 wird hingegen kaum vertikal bewegt.

Anhand der Figur 3, die einen Teil der in den Figuren 1 und 2 gezeigten Vorrichtung darstellt, lässt sich die Bewegungsvorrichtung für die vertikale und die axiale Bewegung besser erkennen. Eine obere Gelenkwelle 10 und eine benachbarte obere Gelenkwelle 10' sind an ihrer Abtriebsseite 13, an der sich das Kupplungselement 14 und das Zentrierelement 21 befinden, an einem Vertikalschlitten 16 befestigt. Der zugehörige Vertikalantrieb 19, eine pneumatische Kolben-Zylinder-Einheit, ist hier nur angedeutet.

Der Vertikalschlitten 16 sitzt, vertikal beweglich, auf einem Horizontalschlitten 17, der mittels eines Horizontalantriebs 20, ebenfalls einer pneumatischen Kolben-Zylinder-Einheit, in vertikaler bzw. axialer Richtung gegenüber der Halterung, auf der er gelagert ist, beweglich gehalten ist.

Die Antriebsseite 12 der Gelenkwelle 10 ist (in dieser Figur nicht sichtbar) ortsfest mit dem Getriebeblock 8 und über diesen ortsfest mit der Halterung 18 verbunden, während die Abtriebsseite 13 der Gelenkwelle 10 mitsamt dem Kupplungselement 14 und dem Zentrierelement 21 sowohl horizontal bzw. axial als auch vertikal relativ zur Halterung 18 bewegt werden kann. Mittels der horizontalen bzw. axialen Bewegung kann das Kupplungselement 14 an das Kupplungsgegenstück 6 der (hier nicht dargestellten) oberen Arbeitswelle 2 angekuppelt und von dieser abgekuppelt werden. Dies ist für jede Gelenkwelle 10, 10', 11 unabhängig möglich.

Wie aus Figur 3 leicht erkennbar ist, kann die Halterung 18 auf unkomplizierte Weise am Getriebeblock 8 angebracht oder von diesem entfernt werden. Durch ein Entfernen der Halterung 18 werden auch die Bewegungsvorrichtungen sowie die Gelenkwellen 10, 10' beseitigt, so dass entsprechender Bauraum zwischen dem Gerüst 1 und dem Getriebeblock 8 frei wird.

Die Figuren 1 und 2 stellen eine Situation vor einem Einkuppelvorgang dar. Um die untere Arbeitswelle 3 an den Getriebeblock 8 anzukuppeln, wird der Horizontalantrieb 20 der unteren Gelenkwelle 11 aktiviert, so dass sich das Kupplungselement 14 axial auf das Kupplungsgegenstück 6 an der unteren Arbeitswelle 3 zubewegt, indem der Horizontalschlitten 17 die Abtriebsseite 13 der Gelenkwelle 11 horizontal verschiebt. Das als Kupplungszapfen 7 ausgebildete Kupplungsgegenstück 6 an der unteren Arbeitswelle 3 greift durch diese Axialbewegung in das als Kupplungshülse ausgebildete Kupplungselement 14 ein und bildet hierbei einen Formschluss bezüglich einer Rotationsbewegung. Der Ankuppelvorgang der unteren Arbeitswelle 3 ist damit beendet.

Zum Ankuppeln der oberen Arbeitswelle 2 an den Getriebeblock 8 reicht eine Axialbewegung bzw. Horizontalbewegung der Abtriebsseite 13 der oberen Gelenkwelle 10 nicht aus. Vielmehr muss das Kupplungselement 14 an der Abtriebsseite 13 der oberen Gelenkwelle 10 vertikal nach unten verfahren werden, um die Kupplungshülse 15 mit dem Kupplungszapfen 7 der oberen Arbeitswelle 2 in Eingriff bringen zu können.

Da der Horizontalantrieb 20 des Horizontalschlittens 17 ein pneumatischer Antrieb ist, und die Abtriebsseite 13 der Gelenkwelle 10 mit dem Zentrierelement 21 versehen ist, erübrigt sich ein vorheriges vertikales Ausrichten der Gelenkwelle 10 zur Arbeitswelle 2. Vielmehr kann die axiale bzw. horizontale Bewegung des Horizontalschlittens 20 für einen normalen Ankuppelvorgang ausgeführt werden. Hierbei trifft dann die Gleitfläche 22 des Zentrierelements 21 stirnseitig auf den Kupplungszapfen 7 auf. Aufgrund der elastischen Federeigenschaften des pneumatischen Horizontalantriebs 20 bewegt sich die Abtriebsseite 13 der Gelenkwelle 10 nicht weiter horizontal, sondern wird lediglich in Axialrichtung elastisch vorgespannt.

Ein Aktivieren des Vertikalantriebs 19, mit dem der Vertikalschlitten 16 abwärtsbewegt wird, sorgt dann für eine Abwärtsbewegung des Kupplungselements 14, bis der Kupplungszapfen 7 und die Kupplungshülse 15 so weit miteinander fluchten, dass sie aufgrund der elastischen Vorspannung einrücken und ineinander gesteckt den Kraftfluss vom Getriebeblock 8 in die obere Arbeitswelle 2 sicherstellen.

Die Gleitfläche 22 des Zentrierelements 21 ist hierbei so groß bemessen, dass, unabhängig von den aktuellen möglichen Positionen der Arbeitswelle 2 und des Kupplungselements 14, immer das Zentrierelement 21 auf den Kupplungszapfen 7 trifft, soweit nicht die Kupplungshülse 15 und der Kupplungszapfen 7 von vornherein in Flucht angeordnet sind. Dies ermöglicht ein vollautomatisches Ankuppeln, ohne auf die vertikalen Positionen der Gelenkwellen 10, 11 und der Arbeitswellen 2, 3 achten zu müssen.

Abschließend sei angemerkt, dass, je nach Ausbildung des Gerüsts 1, auch die untere Arbeitswelle 3 vertikal verstellt werden kann und somit die untere Gelenkwelle 11 zum Einkuppeln an ihrer Abtriebsseite 13 ebenfalls vertikal bewegt wird. Hierzu ist die Abtriebsseite 13 der unteren Gelenkwelle 11 ebenfalls mit einem Zentrierelement 21 mit Gleitfläche 22 versehen, die dem maximalen vertikalen Bewegungsweg der unteren Arbeitswelle 3 angepasst ist.

## Patentansprüche

1. Kuppelvorrichtung für eine Profiliermaschine, die eine Mehrzahl von auf Arbeitswellen (2, 3) angeordneten Rollumformwerkzeugen zum sukzessiven Längsumformen eines Metallbands oder Ausgangsprofils in ein Profil oder Rohr aufweist, zum torsionssteifen Ankuppeln und Abkuppeln eines Antriebssytems (9) an und von zumindest einem Teil der Arbeitswellen (2, 3), wobei die Kuppelvorrichtung mindestens eine längenveränderliche Gelenkwelle (10, 11), die auf einer Antriebsseite (12) mit dem Antriebssystem (9) torsionssteif verbunden und auf einer Abtriebsseite (13) mit einem Kupplungselement (14) versehen ist, zum Übertragen eines Drehmoments vom Antriebssystem (9) an eine Arbeitswelle (2, 3) enthält,
wobei die Profiliermaschine außerdem ein Kupplungsgegenstück (6) an der Arbeitswelle (2, 3) umfasst und das Kupplungselement (14) an der Abtriebsseite (13) der Gelenkwelle (10, 11) mittels einer im wesentlichen axialen Bewegung mit dem Kupplungsgegenstück (6) an der Arbeitswelle (2, 3) in Eingriff gebracht oder aus diesem Eingriff herausgenommen werden kann, und wobei die Kuppelvorrichtung eine dem Antriebssystem (9) zugeordnete Halterung (18) aufweist, die mit einer Bewegungsvorrichtung zum axialen Bewegen des Kupplungselements (14) versehen ist, wobei das Kupplungselement (14) mit der Bewegungsvorrichtung verbunden ist,
und wobei das Kupplungsgegenstück (6) an der Arbeitswelle (2, 3) als Kupplungszapfen (7) ausgebildet ist und das Kupplungselement (14) an der Abtriebsseite (13) der Gelenkwelle (10, 11) eine Kupplungshülse (15) ist, die bezüglich einer Rotationsbewegung formschlüssig auf den Kupplungszapfen steckbar ist,
**dadurch gekennzeichnet,**
**dass** die Bewegungsvorrichtung zum axialen Bewegen des Kupplungselements (14) auch für ein Bewegen des Kupplungselements (14) in mindestens einer zur axialen Richtung orthogonalen Richtung vorgesehen ist,
und **dass** die Abtriebsseite (13) der Gelenkwelle (10, 11) mit einem Zentrierelement (21) versehen ist, das eine Gleitfläche (22) aufweist, welche zumindest den potentiellen Bewegungsweg des Kupplungselements (14) in der zur axialen Richtung orthogonalen Richtung überdeckt und insbesondere die Form eines Schildes aufweist.

2. Kuppelvorrichtung für eine Profiliermaschine, die eine Mehrzahl von auf Arbeitswellen (2, 3) angeordneten Rollumformwerkzeugen zum sukzessiven Längsumformen eines Metallbands oder Ausgangsprofils in ein Profil oder Rohr aufweist, zum torsionssteifen Ankuppeln und Abkuppeln eines Antriebssytems (9) an und von zumindest einem Teil der Arbeitswellen (2, 3), wobei die Kuppelvorrichtung mindestens eine längenveränderliche Gelenkwelle (10, 11), die auf einer Antriebsseite (12) mit dem Antriebssystem (9) torsionssteif verbunden und auf einer Abtriebsseite (13) mit einem Kupplungselement (14) versehen ist, zum Übertragen eines Drehmoments vom Antriebssystem (9) an eine Arbeitswelle (2, 3) enthält,
wobei die Profiliermaschine außerdem ein Kupplungsgegenstück (6) an der Arbeitswelle (2, 3) umfasst und das Kupplungselement (14) an der Abtriebsseite (13) der Gelenkwelle (10, 11) mittels einer im wesentlichen axialen Bewegung mit dem Kupplungsgegenstück (6) an der Arbeitswelle (2, 3) in Eingriff gebracht oder aus diesem Eingriff herausgenommen werden kann, und wobei die Kuppelvorrichtung eine dem Antriebssystem (9) zugeordnete Halterung (18) aufweist, die mit einer Bewegungsvorrichtung zum axialen Bewegen des Kupplungselements (14) versehen ist, wobei das Kupplungselement (14) mit der Bewegungsvorrichtung verbunden ist,
und wobei das Kupplungselement (14) an der Abtriebsseite (13) der Gelenkwelle (10, 11) als Kupplungszapfen ausgebildet ist und das Kupplungsgegenstück (6) an der Arbeitswelle (2, 3) eine Kupplungshülse ist, wobei die Kupplungshülse bezüglich einer Rotationsbewegung formschlüssig auf den Kupplungszapfen steckbar ist,
**dadurch gekennzeichnet,**
**dass** die Bewegungsvorrichtung zum axialen Bewegen des Kupplungselements (14) auch für ein Bewegen des Kupplungselements (14) in mindestens einer zur axialen Richtung orthogonalen Richtung vorgesehen ist,
und **dass** die Kupplungshülse an der Arbeitswelle (2, 3) mit einem Zentrierelement versehen ist, das eine Gleitfläche aufweist, welche zumindest den potentiellen Bewegungsweg des Kupplungselements (14) in der zur axialen Richtung orthogonalen Richtung überdeckt und insbesondere die Form eines Schildes aufweist.

3. Kuppelvorrichtung nach einem der Ansprüche 1 oder 2,
wobei die Bewegungsvorrichtung zumindest einen Horizontalschlitten (17) und einen Vertikalschlitten (16) aufweist.

4. Kuppelvorrichtung nach mindestens einem der Ansprüche 1 bis 3,
wobei die Bewegungsvorrichtung mit pneumatischen Antrieben (19, 20) , insbesondere pneumatischen Kolben-Zylinder-Einheiten versehen ist.

5. Kuppelvorrichtung nach mindestens einem der Ansprüche 1 bis 4,
wobei die Gelenkwellen (10, 11) und die Halterung (18) lösbar am Antriebssystem (9) befestigt sind.

6. Kuppelvorrichtung nach mindestens einem der Ansprüche 1 bis 5,
wobei die Bewegungsvorrichtung für das Kupplungselement (14) bedarfsweise handbetätigbar ist.

7. Profiliermaschine mit einer Mehrzahl von auf Arbeitswellen (2, 3) angeordneten Rollumformwerkzeugen zum sukzessiven Längsumformen eines Metallbands oder Ausgangsprofils in ein Profil oder Rohr, wobei zumindest ein Teil der Rollumformwerkzeuge zu mehreren, in Arbeitsrichtung hintereinander angeordneten Werkzeuggruppen zusammengefasst ist, die jeweils in einem Gerüst (1) gehalten sind und mit diesem jeweils eine Umformstation bilden, und wobei zumindest ein Teil der in einer Umformstation angeordneten Rollumformwerkzeuge auf im Gerüst (1) gelagerten Arbeitswellen (2, 3) sitzt, die mit seitlich aus dem Gerüst (1) herausführenden Kupplungsgegenstücken (6) versehen sind, und mit einem Antriebssystem zum Aufbringen eines Drehmoments auf die Arbeitswellen (2, 3),
**gekennzeichnet durch**
eine Kuppelvorrichtung nach mindestens einem der Ansprüche 1 bis 6.

8. Verfahren zum Ankuppeln eines Antriebssystems mittels einer Kuppelvorrichtung nach einem der Ansprüche 1 oder 2, wobei das Kupplungselement (14) an der Abtriebsseite (13) der Gelenkwelle (10, 11) an einen Endanschlag der orthogonal zur axialen Richtung gerichteten Bewegungsachse gebracht und dann axial an das Kupplungsgegenstück (6) herangefahren wird, bis die Gleitfläche (22) des Zentrierelements (21) an das Kupplungselement (14) oder das Kupplungsgegenstück (6) anschlägt, wonach das Kupplungselement (14) solange orthogonal zur axialen Richtung bewegt wird, bis das Kupplungselement (14) und das Kupplungsgegenstück (6) fluchten.

## Claims

1. Coupling device for a roll forming machine, which has a plurality of roll shaping tools arranged on working shafts (2, 3) for the successive longitudinal shaping of a metal strip or starting profile into a profile or a pipe, for the torsionally rigid coupling and decoupling of a drive system (9) at and from at least a part of the working shafts (2, 3), wherein the coupling device includes at least one length-adjustable Cardan shaft (10, 11), which is connected in a torsionally rigid manner on a drive side (12) with the drive system (9) and is equipped on an output side (13) with a coupling element (14), for transmitting a torque from the drive system (9) to a working shaft (2, 3), wherein the roll forming machine comprises moreover a coupling counter piece (6) at the working shaft (2, 3) and the coupling element (14) is brought into engagement at the output side (13) of the Cardan shaft (10, 11) by means of a substantially axial movement with the coupling counter piece (6) at the working shaft (2, 3), or can be taken out of this engagement, and wherein the coupling device has a holder (18) assigned to the drive system (9) which is equipped with a moving device for the axial moving of the coupling element (14), wherein the coupling element (14) is connected to the moving device,
and wherein the coupling counter piece (6) is formed on the working shaft (2, 3) as a coupling pin (7) and the coupling element (14) on the output side (13) of the Cardan shaft (10, 11) is a coupling sheath (15) which can be plugged in a form-fitting manner onto the coupling pin with regard to a rotational movement,
**characterised in that**
the movement device for the axial moving of the coupling element (14) is also provided for a moving of the coupling element (14) in at least one direction orthogonal to the axial direction, and that the output side (13) of the Cardan shaft (10, 11) is equipped with a centering element (21) which has a sliding surface (22) which covers at least the potential path of motion of the coupling element (14) in the direction orthogonal to the axial direction and in particular has the form of a shield.

2. Coupling device for a roll forming machine, which has a plurality of roll shaping tools arranged on working shafts (2, 3) for the successive longitudinal shaping of a metal strip or starting profile into a profile or a pipe, for the torsionally rigid coupling and decoupling of a drive system (9) at and from at least a part of the working shafts (2, 3), wherein the coupling device includes at least one length-adjustable Cardan shaft (10, 11), which is connected in a torsionally rigid manner on a drive side (12) with the drive system (9) and is equipped on an output side (13) with a coupling element (14), for transmitting a torque from the drive system (9) to a working shaft (2, 3),
wherein the roll forming machine comprises moreover a coupling counter piece (6) at the working shaft (2, 3) and the coupling element (14) is brought into engagement at the output side (13) of the Cardan shaft (10, 11) by means of a substantially axial movement with the coupling counter piece (6) at the working shaft (2, 3), or can be taken out of this engagement, and wherein the coupling device has a holder (18) assigned to the drive system (9) which is equipped with a moving device for the axial moving of the coupling element (14), wherein the coupling element (14) is connected to the moving device,
and wherein the coupling element (14) is formed at the output side (13) of the Cardan shaft (10, 11) as a coupling pin and the coupling counter piece (6) at the working shaft (2, 3) is a coupling sheath, wherein the coupling sheath can be plugged in a form-fitting manner onto the coupling pin with regard to a rotational movement,
**characterised in that**
the movement device for the axial moving of the coupling element (14) is also provided for a moving of the coupling element (14) in at least one direction orthogonal to the axial direction, and that the coupling sheath is equipped at the working shaft (2, 3) with a centering element which has a sliding surface which covers at least the potential path of movement of the coupling element (14) in the direction orthogonal to the axial direction and in particular has the form of a shield.

3. Coupling device according to any of claims 1 or 2, wherein the movement device has at least one horizontal carriage (17) and one vertical carriage (16).

4. Coupling device according to at least one of claims 1 to 3, wherein the movement device is equipped with pneumatic drives (19, 20), in particular pneumatic piston cylinder units.

5. Coupling device according to at least one of claims 1 to 4, wherein the Cardan shafts (10, 11) and the holder (18) are fastened releasably on the drive system (9).

6. Coupling device according to at least one of claims 1 to 5, wherein the movement device for the coupling element (14) can be manually operated where required.

7. Roll forming machine having a plurality of roll shaping tools arranged on working shafts (2, 3) for the successive longitudinal shaping of a metal strip or starting profile into a profile or a pipe, wherein at least some of the roll shaping tools are combined to form several tool groups arranged in working direction behind one another, which are held respectively in a framework (1) and form with this respectively one shaping station, and wherein at least some of the roll shaping tools arranged in a shaping station sit on working shafts (2, 3) mounted in the framework (1), which working shafts are equipped with coupling counter pieces (6) projecting laterally out of the framework (1), and having a drive system for applying a torque onto the working shafts (2, 3),
**characterised by**
a coupling device according to at least one of claims 1 to 6.

8. Method for coupling a drive system by means of a coupling device according to one of claims 1 or 2, wherein the coupling element (14) is mounted on the output side (13) of the Cardan shaft (10, 11) at an end stop of the motion axis aligned orthogonally to the axial direction and then is brought up to the coupling counter piece (6) axially until the sliding surface (22) of the centering element (21) abuts on the coupling element (14) or the coupling counter piece (6), after which the coupling element (14) is moved orthogonally to the axial direction until the coupling element (14) and the coupling counter piece (6) align.

## Revendications

1. Dispositif d'accouplement pour une machine de profilage qui présente une pluralité d'outils de formage au rouleau agencés sur des arbres de travail (2, 3) pour le formage longitudinal successif d'une bande métallique ou profil de sortie en un profil ou tube, pour le couplage et le découplage rigides à la torsion d'un système d'entraînement (9) à et d'au moins une partie des arbres de travail (2, 3), dans lequel le dispositif d'accouplement contient au moins un arbre de transmission (10, 11) modifiable en longueur qui est relié de manière rigide à la torsion sur un côté d'entraînement (12) au système d'entraînement (9) et est pourvu sur un côté de sortie (13) d'un élément d'accouplement (14) pour la transmission d'un couple du système d'entraînement (9) à un arbre de travail (2, 3), dans lequel la machine de profilage comprend en outre une contre-pièce d'accouplement (6) au niveau de l'arbre de travail (2, 3) et l'élément d'accouplement (14) peut être amené en prise au niveau du côté de sortie (13) de l'arbre de transmission (10, 11) au moyen d'un mouvement sensiblement axial avec la contre-pièce d'accouplement (6) au niveau de l'arbre de travail (2, 3) ou retiré de cette prise, et dans lequel le dispositif d'accouplement présente un support (18) associé au système d'entraînement (9) qui est pourvu d'un dispositif de déplacement pour le déplacement axial de l'élément d'accouplement (14), dans lequel l'élément d'accouplement (14) est relié au dispositif de déplacement,
et dans lequel la contre-pièce d'accouplement (6) est réalisée au niveau de l'arbre de travail (2, 3) comme tenon d'accouplement (7) et l'élément d'accouplement (14) est une douille d'accouplement (15) au niveau du côté de sortie (13) de l'arbre de transmission (10, 11) qui peut être enfichée par complémentarité de formes sur le tenon d'accouplement par rapport à un mouvement de rotation,
**caractérisé en ce que**
le dispositif de déplacement pour le déplacement axial de l'élément d'accouplement (14) est aussi prévu pour un déplacement de l'élément d'accouplement (14) dans au moins un sens orthogonal par rapport au sens axial, et **en ce que** le côté de sortie (13) de l'arbre de transmission (10, 11) est pourvu d'un élément de centrage (21) qui présente une surface de glissement (22) qui recouvre au moins la course de déplacement potentielle de l'élément d'accouplement (14) dans le sens orthogonal par rapport au sens axial et présente en particulier la forme d'un bouclier.

2. Dispositif d'accouplement pour une machine de profilage qui présente une pluralité d'outils de formage au rouleau agencés sur des arbres de travail (2, 3) pour le formage longitudinal successif d'une bande métallique ou profil de sortie en un profil ou tube, pour le couplage et le découplage rigides à la torsion d'un système d'entraînement (9) à et d'au moins une partie des arbres de travail (2, 3), dans lequel le dispositif d'accouplement contient au moins un arbre de transmission (10, 11) modifiable en longueur qui est relié de manière rigide à la torsion au système d'entraînement (9) sur un côté d'entraînement (12) et est pourvu sur un côté de sortie (13) d'un élément d'accouplement (14) pour la transmission d'un couple du système d'entraînement (9) à un arbre de travail (2, 3),
dans lequel la machine de profilage comprend en outre une contre-pièce d'accouplement (6) au niveau de l'arbre de travail (2, 3) et l'élément d'accouplement (14) peut être amené en prise au niveau du côté de sortie (13) de l'arbre de transmission (10, 11) au moyen d'un déplacement sensiblement axial avec la contre-pièce d'accouplement (6) au niveau de l'arbre de travail (2, 3) ou retiré de cette prise, et dans lequel le dispositif d'accouplement présente un support (18) associé au système d'entraînement (9) qui est pourvu d'un dispositif de déplacement pour le déplacement axial de l'élément d'accouplement (14), dans lequel l'élément d'accouplement (14) est relié au dispositif de déplacement,
et dans lequel l'élément d'accouplement (14) est réalisé au niveau du côté de sortie (13) de l'arbre de transmission (10, 11) comme tenon d'accouplement et la contre-pièce d'accouplement (6) au niveau de l'arbre de travail (2, 3) est une douille d'accouplement, dans lequel la douille d'accouplement peut être enfichée par complémentarité de formes sur le tenon d'accouplement par rapport à un mouvement de rotation,
**caractérisé en ce que**
le dispositif de déplacement pour le déplacement axial de l'élément d'accouplement (14) est aussi prévu pour un déplacement de l'élément d'accouplement (14) dans au moins un sens orthogonal par rapport au sens axial, et **en ce que** la douille d'accouplement au niveau de l'arbre de travail (2, 3) est pourvue d'un élément de centrage qui présente une surface de glissement qui recouvre au moins la course de déplacement potentielle de l'élément d'accouplement (14) dans le sens orthogonal par rapport au sens axial et présente en particulier la forme d'un bouclier.

3. Dispositif d'accouplement selon l'une quelconque des revendications 1 ou 2, dans lequel le dispositif de déplacement présente au moins un chariot horizontal (17) et un chariot vertical (16).

4. Dispositif d'accouplement selon au moins l'une quelconque des revendications 1 à 3, dans lequel le dispositif de déplacement est pourvu d'entraînements pneumatiques (19, 20), en particulier d'unités piston-cylindre pneumatiques.

5. Dispositif d'accouplement selon au moins l'une quelconque des revendications 1 à 4, dans lequel les arbres de transmission (10, 11) et le support (18) sont fixés de manière amovible au système d'entraînement (9).

6. Dispositif d'accouplement selon au moins l'une quelconque des revendications 1 à 5, dans lequel le dispositif de déplacement pour l'élément d'accouplement (14) est actionnable à la main en cas de besoin.

7. Machine de profilage avec une pluralité d'outils de formage au rouleau agencés sur des arbres de travail (2, 3) pour le formage longitudinal successif d'une bande métallique ou profil de sortie en un profil ou tube, dans laquelle au moins une partie des outils de formage au rouleau est réunie pour former plusieurs groupes d'outil agencés les uns derrière les autres dans le sens de travail qui sont maintenus respectivement dans un cadre (1) et forment avec celui-ci respectivement une station de formage, et dans lequel au moins une partie des outils de formage au rouleau agencés dans une station de formage se trouve sur des arbres de travail (2, 3) montés dans le cadre (1) qui sont pourvus de contre-pièces d'accouplement (6) sortant latéralement hors du cadre (1) et avec un système d'entraînement pour l'application d'un couple aux arbres de travail (2, 3),
**caractérisée par**
un dispositif d'accouplement selon au moins l'une quelconque des revendications 1 à 6.

8. Procédé d'accouplement d'un système d'entraînement au moyen d'un dispositif d'accouplement selon l'une quelconque des revendications 1 ou 2, dans lequel l'élément d'accouplement (14) est amené au niveau du côté de sortie (13) de l'arbre de transmission (10, 11) sur une butée d'extrémité de l'axe de déplacement dirigé orthogonalement par rapport au sens axial et est ensuite rapproché axialement de la contre-pièce d'accouplement (6) jusqu'à ce que la surface de glissement (22) de l'élément de centrage (21) bute contre l'élément d'accouplement (14) ou la contre-pièce d'accouplement (6), après quoi l'élément d'accouplement (14) est déplacé orthogonalement par rapport au sens axial jusqu'à ce que l'élément d'accouplement (14) et la contre-pièce d'accouplement (6) s'alignent.
